# DEMANDE DE BREVET EUROPEEN

(11) **EP 0 888 833 A1**
(43) Date de publication de la demande: **07.01.1999**
(21) Numéro de dépôt: 97810444.6
(22) Date de dépôt: 04.07.1997
(51) Int. Cl.: B21D 22/06, B21D 28/00

(54) **Procédé et presse d'étampage différentiel et/ou sèquentiel selon au moins deux directions différentes**

(71) Demandeur: Humard Automation SA, 2800 Delémont (CH)
(72) Inventeur: Rieben, Jean Pierre, 2800 Delémont (CH)
(74) Mandataire: BOVARD AG - Patentanwälte

(57) **Abrégé**

Le procédé d'étampage selon l'invention consiste à effectuer un étampage suivant ou simultanément à un premier étampage, lorsque la pression d'étampage du premier étampage est toujours appliquée à la pièce à étamper (7). L'étampage suivant peut être un étampage selon une direction opposée du même axe d'étampage (X) que celui du premier étampage ou selon un axe (Y) différent de celui du premier étampage.

Une presse d'étampage (1) a été développée afin de réaliser ce procédé, comportant notamment des moyens (50, 4, 42) permettant de réaliser un étampage selon un axe (Y) perpendiculaire à un axe principal d'étampage (X) le long duquel agissent d'autres moyens (62,32,63,21) d'étampage.

Par ce procédé et cette presse, il est possible d'obtenir des pièces étampées (7) de forme et/ou de structure nettement plus compliquées que celles qu'il est possible d'obtenir avec les dispositifs de l'art antérieur, ceci à moindre coût.

## Description

La présente invention concerne l'usinage par étampage à froid de pièces complexes présentant des sections de volumes différents et notamment un procédé et une presse d'étampage agissant de manière différentielle et/ou séquentielle.

Lors d'un étampage conventionnel, la pièce fixée dans une matrice subit l'action d'un poinçon qui en déforme une portion. Généralement la portion de la pièce entourant celle subissant l'action du poinçon se déforme aussi, tendant notamment à s'étendre par fluage dans des directions différentes de celle de l'action du poinçon, d'où des difficultés à contrôler exactement les dimensions de la pièce. L'écrouissage de la matière à proximité immédiate de l'étampage est très élevé, ce qui limite fortement la capacité de déformation d'usinage de la pièce. Généralement plusieurs opérations d'étampage successives sont nécessaires, notamment lorsqu'on désire étamper la pièce selon deux directions opposées d'un même axe d'étampage ou selon deux axes d'étampage différents. Chacune desdites opérations d'étampage nécessite son propre outillage, voire sa propre presse, et nécessite des opérations d'étampage de finition afin de compenser les déformations subies par la pièce lors des différentes opérations d'étampage précédentes. Un tel processus de fabrication est donc coûteux de par les nombreux outillages et presses ainsi que de par les nombreuses opérations nécessaires.

Ces inconvénients limitent fortement l'utilisation de l'étampage comme moyen d'usinage, ne permettant de l'utiliser que pour des pièces de formes relativement simples.

Un premier but de l'invention est de proposer un procédé d'étampage différentiel et/ou séquentiel selon au moins deux directions différentes, exempt des inconvénients mentionnés, c'est-à-dire par lequel la géométrie de la pièce est mieux contrôlée et dans lequel l'écrouissage est diminué ce qui permet une nette augmentation de la capacité de déformation d'usinage, permettant de diminuer sensiblement voire d'éliminer la nécessité de reprises ultérieures.

Un deuxième but de l'invention est de proposer un procédé d'étampage différente et/ou séquentiel permettant d'effectuer au moins deux opérations d'étampage selon deux axes différents.

Un autre but de l'invention est de proposer une presse d'étampage équipée pour la réalisation du procédé selon l'invention. La technologie utilisée peut être hybride, c'est-à-dire que des moyens de commande à asservissement mécanique, électrique ou électronique peuvent mettre en oeuvre des actuateurs de forces différentielles, simultanées ou séquentielles de type hydraulique et/ou mécanique.

Afin d'atteindre le premier but indiqué, il est proposé un procédé d'étampage différentiel et/ou séquentiel répondant aux caractéristiques de la revendication 1, alors qu'un procédé répondant aux caractéristiques de la revendication 2 permet d'atteindre le deuxième but fixé. Des variantes d'exécution desdits procédés sont décrites dans les revendications 3 à 8.

Une presse d'étampage, comme décrite dans la revendication 9 permet de réaliser notamment le procédé décrit dans la revendication 1, alors qu'une presse d'étampage comme décrite dans la revendication 10 permet de réaliser notamment le procédé de la revendication 2. Des variantes d'exécution desdites presses sont décrites dans les revendications 11 à 19.

Le procédé d'étampage différentiel et/ou séquentiel selon l'invention consiste essentiellement à procéder à un deuxième étampage, ou à des étampages ultérieurs, selon le même axe d'étampage que le premier étampage ou selon des axes différents, alors que la pression d'étampage est toujours appliquée aux outils d'étampage ayant effectué les étampages antérieurs à celui qui est actuellement réalisé. En variante, les différentes opérations d'étampage sont effectuées simultanément. De cette manière, le fluage de la matière est plus prononcé et mieux contrôlé, ce qui améliore sensiblement la précision d'usinage et l'écrouissage étant diminué, la capacité de déformation d'usinage est augmentée.

D'autres avantages de l'invention apparaissent à la lecture de la description ci-dessous d'une forme d'exécution préférentielle d'une presse d'étampage selon l'invention ainsi que d'un procédé d'étampage selon l'invention, qui est à considérer en regard du dessin annexé comportant les figures où:
la figure 1 représente une portion en coupe d'une presse d'étampage selon l'invention pour une première étape du procédé selon l'invention, soit l'étape où la matrice et le poinçon sont ouverts afin de recevoir la pièce à étamper,
la figure 2 représente l'étape suivante du procédé, où deux opérations d'étampage vertical sont exécutées simultanément,
la figure 3 représente l'étape suivante du procédé où un étampage horizontal est exécuté,
la figure 4 représente l'étape suivante du procédé de dégagement d'un cylindre supérieur,
la figure 5 représente une première étape de dégagement des moyens d'étampage horizontaux,
la figure 6 représente l'étape suivante du procédé de dégagement des moyens d'étampage horizontaux et verticaux, et
la figure 7 représente la dernière étape de dégagement de la pièce étampée.

La figure 1 représente une coupe d'une portion d'une forme d'exécution préférentielle d'une presse d'étampage selon l'invention à l'état ouvert, soit prête à recevoir une pièce à étamper 7. Cette figure permet de décrire la constitution de cette presse. Dans la description qui suit, la presse sera considérée comme une presse verticale, c'est-à-dire que l'axe principal d'étampage, repéré par X sur les figures, correspond ici à l'axe vertical. On verra ultérieurement qu'un étampage secondaire est aussi réalisé selon un axe, repéré par Y sur les figures, perpendiculaire à l'axe principal, soit ici un axe horizontal. C'est en vertu de ce qui précède que l'on parlera d'élément supérieur ou inférieur ou de déplacement vers le haut ou vers le bas. Il serait tout aussi possible d'envisager une presse selon l'invention avec un axe de travail principal non vertical; les caractéristiques de positionnement ou de déplacement relatifs mentionnées seraient alors à adapter en conséquence.

La presse d'étampage 1 comprend notamment une semelle inférieure fixe 2 supportant un corps porte matrice 20 contenant la matrice inférieure 21. Le porte matrice 20, entouré d'une frette, comprend aussi un cylindre d'extraction inférieur 3 agissant sur un extracteur inférieur 30 apte à être déplacé vers le haut ou vers le bas selon la pression appliquée dans le cylindre 3. L'extracteur inférieur 30 comprend une butée centrale 31 pouvant être couplée à un noyau d'extraction inférieur 32 mobile verticalement dans une chambre de noyau 33. On comprend en comparant les figures 1 et 2, que le déplacement vers le bas du noyau d'extraction inférieur 32 est limité par la paroi inférieure de la chambre 33 et qu'il peut être découplé de la butée centrale 31. Le porte matrice 20 comprend aussi un ou plusieurs logements 22 pour un ou plusieurs tiroirs 4, chacun étant apte à se déplacer dans ledit logement 22 selon un ou des axes différents de l'axe X. Dans la forme d'exécution représentée, le ou les tiroirs 4 sont prévus pour se déplacer selon un axe Y perpendiculaire à l'axe principal d'étampage X de la presse, soit horizontalement, ceci d'une manière qui sera expliquée plus bas.

La presse 1 comprend en outre un jeu de cylindres supérieurs constitué d'un premier cylindre supérieur 6, le cylindre esclave dans la forme d'exécution représentée, supportant un porte poinçon 60 par l'intermédiaire d'une entretoise de fixation 61 de technique connue et auquel est fixé le pivot 62 ainsi que le poinçon 63, ainsi que d'un deuxième cylindre supérieur 5, le maître cylindre dans la forme d'exécution représentée, auquel un deuxième poinçon 50 est fixé par des entretoises de fixation 51. Les entretoises 51, 61 sont conçues et dimensionnées de manière à résister aux efforts d'arrachage engendrés par les poinçons 50, 60 et 63. Des moyens d'extraction à ressort 64, fixés sur le porte poinçon 60, permettent de libérer la pièce étampée du pivot 62 selon une technique connue. En mettant les cylindres 5 et 6 sous pression on peut donc abaisser les deux poinçons 50 et 63, indépendamment l'un de l'autre, selon l'axe principal d'étampage X de la presse, l'axe vertical dans le cas considéré ici. Le premier poinçon 63 est le poinçon d'étampage, il comprend donc sur sa surface inférieure les reliefs nécessaires à l'étampage de la pièce à étamper 7 disposée dans la portion creuse séparant la matrice inférieure 21 du poinçon 63 comme on le verra plus loin. Le deuxième poinçon 50 sert à actionner le ou les tiroirs 4.

Chaque tiroir 4 est muni de préférence de deux portions de surfaces inclinées 40 et 41, disposées sur des faces opposées du tiroir, l'angle d'inclinaison desdites surfaces étant de préférence de 45°. La première portion de surface inclinée 40 est disposée en regard d'une autre portion de surface inclinée 34 aménagée sur l'extracteur inférieur 30 (voir figure 1). La deuxième portion de surface inclinée 41 est disposée en regard d'une autre portion de surface inclinée 52 aménagée sur le deuxième poinçon 50 (voir figure 2). On comprend donc qu'en relevant l'extracteur inférieur 30, le ou les tiroirs 4 se sont écartés comme sur la figure 1, par glissement de la portion de surface inclinée 40 sur la portion de surface inclinée correspondante 34. A l'opposé et comme on le voit sur la figure 2, en abaissant l'extracteur inférieur 30 afin de libérer les deux portions de surfaces 34 et 40, et en abaissant le premier poinçon 50 jusqu'à ce que sa portion de surface 52 arrive au contact de la portion de surface 41 du tiroir (voir figure 2) et en continuant le mouvement d'abaissement du poinçon 50, on fait se déplacer chaque tiroir 4 dans un mouvement de rapprochement du centre par glissement de la portion de surface 41 sur la portion de surface 52 (voir figure 3). Ainsi par un mouvement selon une première direction de l'axe principal d'étampage X, soit vers le bas dans le cas considéré ici, du poinçon 50, on imprime un mouvement selon une première direction d'un axe Y perpendiculaire audit axe principal, soit un mouvement allant vers le centre dans le cas considéré ici, de chaque tiroir 4, alors que par un mouvement selon une deuxième direction de l'axe principal d'étampage X, soit vers le haut dans le cas considéré ici, de l'extracteur inférieur 30, on imprime un mouvement selon une deuxième direction de l'axe Y perpendiculaire audit axe principal, soit vers l'extérieur dans le cas considéré ici, de chaque tiroir 4. La transformation de direction des mouvements décrits est obtenue par le concours des portions de surfaces 34 et 40 ainsi que 41 et 52. Le mouvement de chaque tiroir 4, comme il vient d'être décrit permet un étampage de la pièce à étamper 7 selon une direction Y perpendiculaire à l'axe principal d'étampage X grâce à une ou des cornes d'étampage 42 faisant saillie sur chaque tiroir 4. Cette opération d'étampage sera décrite plus en détail plus bas. L'angle d'inclinaison de chaque portion de surface 34,40,41,52 a été décrit comme étant de 45°. D'autres valeurs d'angles peuvent être choisies, tenant compte de la pression nécessaire pour l'étampage, de la pression qu'il est possible d'appliquer dans les cylindres 5 et 6 ainsi que des amplitudes des divers mouvements décrits. Il n'est même pas nécessaire que les angles des portions de surfaces 40 et 41 soient égaux, à condition que les angles des portions de surfaces qui leur correspondent soient adaptés. En particulier, dans le cas où les profondeurs d'étampage sont différentes pour deux tiroirs 4, les angles des surfaces obliques peuvent être adaptés en conséquence.

Il est possible maintenant de décrire les différentes étapes du procédé d'étampage différentiel et/ou séquentiel selon l'invention.

Comme déjà indiqué précédemment, la figure 1 représente la presse d'étampage 1 ouverte pour recevoir une pièce à étamper 7. A cette étape de préparation, les deux cylindres supérieurs 5 et 6 sont en position haute, laissant la place pour disposer la pièce à étamper 7 dans le logement de la matrice inférieure 21. Comme on le voit sur la figure, l'extracteur inférieur 30 est en position haute, poussant le noyau d'extracteur 32 vers le haut, permettant de déposer la pièce à étamper 7 sur la surface supérieure de l'extracteur 32.

A l'étape suivante, comme on le voit à la figure 2, le porte poinçon 60 a été abaissé de manière à ce que le noyau 62 et le poinçon 63 viennent presser la pièce 7 et étampent celle-ci. Simultanément, l'extracteur 30 a été abaissé laissant le noyau d'extracteur 32 en appui sur la face inférieure de la chambre de noyau 33. Vu que la face supérieure du noyau d'extracteur 32 est proéminente relativement à la surface inférieure de la pièce à étamper 7 logée dans le fond du logement creux de la matrice inférieure 21, on a un étampage simultané selon deux directions opposées de l'axe principal d'étampage X, ici l'axe vertical, de la pièce 7 par le noyau 62 et le poinçon 63 ainsi que par le noyau d'extracteur 32 dans la matrice composée de la matrice inférieure 21 et du poinçon supérieur 63 qui se sont fermés. Cette manière de faire est rendue possible par le fait que le noyau d'extracteur 32 repose sur le fond de la chambre 33, la pression qui peut lui être appliquée dépend donc uniquement de celle que peut déployer le cylindre 6 et non pas de celle, généralement relativement faible, que peut déployer le cylindre 3. On remarque aussi sur la figure que le poinçon extérieur 50 a été abaissé, de telle manière que la ou les portions de surfaces obliques 52 viennent juste au contact de la ou des portions de surfaces obliques correspondantes 41 du ou des tiroirs 4 qui pour l'instant n'ont pas encore été actionnés.

La figure 3 montre l'étape suivante. Le porte poinçon 60, respectivement le noyau 62 ainsi que le noyau d'extracteur 32 n'ont pas varié de position. Par contre le poinçon extérieur 50 a continué son mouvement d'abaissement. Lors de ce dernier mouvement vertical, les tiroirs 4, en contact par leurs portions de surfaces obliques 41 avec les portions de surfaces obliques correspondantes 52 du poinçon 50, ont été poussés par lesdites portions de surfaces obliques et se sont déplacés en direction du centre à l'intérieur des logements 22. Lors de ce mouvement, la ou les cornes d'étampage 42 de chaque tiroir 4 pénètrent dans la matrice, respectivement étampent la pièce 7 selon un axe Y perpendiculaire à l'axe principal d'étampage X, soit ici horizontalement. Lors de leur mouvement vers le centre, les tiroirs 4 viennent en butée par leur autre portion de surface oblique 40 contre l'autre portion de surface oblique 34 correspondante aménagée sur l'extracteur inférieur 30. En réglant la hauteur de l'extracteur inférieur 30 selon une valeur prédéterminée, il est ainsi possible de limiter le mouvement vers le centre des tiroirs 4, respectivement la profondeur de l'étampage horizontal.

Lors de l'étampage horizontal, le noyau 62, le poinçon 63 ainsi que le noyau d'extracteur 32 restent en place, la pression verticale restant appliquée à la pièce à étamper 7.

En variante, il est aussi possible d'effectuer simultanément les deux opérations d'étampage selon deux axes perpendiculaires, soit de passer directement de l'étape de préparation représentée à la figure 1 à l'étape d'étampage selon deux axes perpendiculaires, représentée à la figure 3, sans passer par l'étape intermédiaire d'étampage selon un seul axe représentée à la figure 2, en actionnant simultanément les deux cylindres 5 et 6 de manière appropriée. Selon l'une ou l'autre de ces deux variantes, le fluage de la matière est mieux contrôlé et on évite une déformation d'une portion de pièce déjà étampée par un étampage ultérieur comme on le trouve dans les procédés à plusieurs passages et l'écrouissage de la pièce est nettement diminué.

A la figure 4, le deuxième poinçon 50 a été relevé, libérant ainsi les tiroirs 4. Ceux-ci ainsi que le noyau 62, le poinçon 63 et le noyau d'extracteur 32 restent en place.

L'étape suivante de dégagement des tiroirs 4 est montrée à la figure 5 où on voit que l'extracteur inférieur 30 a été élevé de telle manière que ses portions de surfaces obliques 34 ont repoussé les tiroirs 4, respectivement les cornes d'étampage 42 hors d'engagement de la pièce étampée 7.

Le dégagement des tiroirs 4 se poursuit comme représenté à la figure 6, où on voit que l'extracteur inférieur 30 poursuit sa course vers le haut, repoussant les tiroirs 4, respectivement les cornes d'étampage 42 hors d'engagement de la matrice 21 et du poinçon 63 toujours par l'intermédiaire des portions de surfaces obliques correspondantes 34 et 40, ceci jusqu'à ce que les autres portions de surfaces obliques 41 et 52 entrent en contact afin de limiter le déplacement des tiroirs 4. Simultanément le noyau d'extraction 32 est repoussé vers le haut dans sa chambre de noyau 33 par l'intermédiaire de la butée centrale 31. Lors de cette dernière opération, la pièce étampée 7 est extraite du fond de la portion de matrice inférieure 21. Durant cette étape, le noyau 62 est aussi légèrement relevé.

L'étape suivante, visible à la figure 7, consiste à dégager complètement le jeu de cylindres supérieurs qui retournent à la position représentée à la figure 1. Le dégagement de la pièce étampée 7 du noyau 62 s'est fait de manière connue par les extracteurs à ressort 64. La matrice 21 et le poinçon 63 étant maintenant ouverts, la pièce étampée 7 peut en être retirée, manuellement ou par des moyens automatiques connus.

La presse à étamper décrite plus haut comme forme d'exécution préférentielle de l'invention permet de déployer des efforts considérables selon deux directions perpendiculaires d'étampage, ceci grâce uniquement à l'action des deux cylindres supérieurs 5 et 6 ainsi que des moyens de transmission de mouvement et d'efforts décrits. Vu ces importants efforts, on veillera à ce que la presse soit construite de manière à engendre des efforts symétriques autour de l'axe principal d'étampage, ceci afin de limiter les contraintes de torsion et de fléchissement dans les différents éléments. Ainsi, de manière préférentielle mais non obligatoire, le deuxième cylindre 5 sera constitué en maître cylindre extérieur alors que le premier cylindre 6 sera constitué en cylindre secondaire intérieur ou cylindre esclave, coaxial audit maître cylindre extérieur. Dans le cas d'une exécution où des efforts limités sont seulement nécessaires, par exemple pour un faible étampage d'un matériau de faible résistance, on pourrait avoir les deux cylindres disposés côte-à-côte ou en opposition. Dans le cas où de forts efforts d'étampage sont nécessaires, notamment lors de l'étampage transversal, on veillera à ce que les efforts engendrés par les tiroirs 4 soient distribués symétriquement sur la presse. A cet effet on peut avoir deux tiroirs 4 travaillant à 180° l'un de l'autre dans un plan perpendiculaire à l'axe d'étampage principal X, comme représenté sur les figures, ou alors quatre tiroirs travaillant à 90° entre eux. La variante à trois tiroirs travaillant à 120° serait aussi envisageable vu les symétries qu'elle procure; il en serait de même pour des variantes avec un nombre encore plus élevé de tiroirs. En fait une variante avec un seul tiroir ne serait envisageable que pour de faibles efforts lors de l'étampage transversal.

La description qui précède indique que l'angle entre l'angle principal d'étampage X et l'angle d'étampage secondaire Y est un angle droit. Il est tout à fait possible d'avoir aussi un angle entre ces deux axes différent de l'angle droit, le coulissement du ou des tiroirs 4 s'effectuant alors obliquement relativement à l'axe principal X. Une variante comprenant plusieurs tiroirs 4 se déplaçant obliquement selon des angles différents est aussi envisageable. Dans tous ces cas, on veillera cependant à équilibrer au mieux les efforts transmis à la presse.

Le moyen d'actionnement des tiroirs pourrait aussi être différent de ce qui a été décrit ici, par exemple le déplacement vers l'extérieur de chaque tiroir pourrait être provoqué par un moyen à ressort, le contrôle de position du tiroir étant réalisé par le poinçon 50 agissant va les portions de surfaces inclinées 52,41. De même, chaque tiroir pourrait tout aussi bien être entraîné par son propre cylindre agissant perpendiculairement ou obliquement par rapport à l'axe principal d'étampage. Dans le cas où une transmission d'un mouvement vertical en un mouvement horizontal ou oblique est souhaitée d'autres moyens que ceux décrits peuvent être envisagés, par exemple des moyens mécaniques ou hydrauliques. De même, l'application de l'effort par le cylindre esclave 6 peut être faite de manière différente de ce qui a été décrit ici, la liaison entre le maître cylindre 5 et le cylindre esclave 6 pouvant être uniquement mécanique, par exemple être réalisée par une ou plusieurs cames ou genouillères.

La presse décrite est commandée par une unité de commande, non représentée, apte à commander indépendamment chaque opération d'étampage, de manière différentielle, simultanée ou séquentielle. On a donc une commande de type sinusoïdal dans laquelle, le déplacement, la vitesse et l'accélération de chaque mouvement est commandée de manière indépendante.

Le procédé selon l'invention étant de réaliser simultanément plus d'un seul étampage dans une pièce, la presse décrite permet de réaliser simultanément un premier étampage selon une première direction d'un premier axe X par le poinçon 62 et la matrice 63, un deuxième étampage selon une direction opposé du même axe par le noyau d'extracteur 32 ainsi que deux ou plusieurs autres étampages selon deux ou plusieurs directions opposées sur un ou plusieurs axes Y différents dudit premier axe, à l'aide des cornes d'étampage 42 des tiroirs 4. Par ces différents étampages simultanés, il est possible de diminuer fortement le nombre de passages d'étampage différents nécessaires, soit le nombre de matrices ainsi que le nombre de presses. Le fluage de la matière est mieux contrôlé et on évite les déformations survenant lors d'opérations d'étampage ultérieures, nécessitant alors de nouveaux passages de finition. Bien que la presse ainsi que le procédé qui ont été décrits concernent deux étampages verticaux et au moins deux étampages horizontaux simultanés, on pourrait avoir, selon les besoins de la pièce à étamper, uniquement deux étampages verticaux simultanés ou alors un seul étampage vertical et les deux (ou plus) étampages horizontaux ou obliques. La constitution de la presse s en trouverait simplifiée par rapport à celle décrite ici, les modifications nécessaires étant à la portée de l'homme du métier. Une possibilité a aussi été décrite où on a un seul étampage horizontal en plus du ou des étampages verticaux.

Un tel procédé comme décrit, réalisé à l'aide d'une presse comme décrite, permet de réaliser des usinages par étampage de pièces, notamment des boîtiers de montre, de forme et/ou de structure nettement plus compliquées que ce qui était possible jusqu'à présent, ceci à un coût nettement diminué.

## Revendications

1. Procédé d'étampage différentiel et/ou séquentiel d'une pièce à étamper (7) dans une presse à étamper (1) caractérisé en ce que simultanément ou séquentiellement à un premier étampage effectué par un pivot (62) et un premier poinçon (63) selon une première direction d'un axe d'étampage principal (X), au moins un autre étampage est effectué par un deuxième moyen d'étampage (21,32) selon une deuxième direction, opposée à ladite première direction, dudit axe d'étampage principal.

2. Procédé d'étampage différentiel et/ou séquentiel d'une pièce à étamper (7) dans une presse à étamper (1) caractérisé en ce que simultanément ou séquentiellement à un premier étampage effectué par un pivot (62) et un premier poinçon (63) selon une première direction d'un axe d'étampage principal (X), au moins un autre étampage est effectué par un deuxième moyen d'étampage (42) selon un deuxième axe d'étampage (Y) différent dudit axe d'étampage principal.

3. Procédé d'étampage selon la revendication 1, caractérisé en ce que simultanément ou séquentiellement auxdits premier et deuxième étampages effectués selon des directions opposées d'un axe d'étampage principal (X), au moins un autre étampage est effectué par un autre moyen d'étampage (42) selon un deuxième axe d'étampage (Y) différent dudit axe d'étampage principal.

4. Procédé d'étampage selon l'une des revendications 2 ou 3 caractérisé en ce que ledit deuxième axe d'étampage (Y) est perpendiculaire audit axe d'étampage principal (X).

5. Procédé d'étampage selon l'une des revendications 2 à 4, caractérisé en ce que lors du ou des étampages effectués selon l'axe (Y), oblique ou perpendiculaire à l'axe d'étampage principal (X), la pression d'étampage appliquée selon l'axe d'étampage principal est conservée.

6. Procédé d'étampage selon l'une des revendications 2 à 5, caractérisé en ce que le ou les étampages selon l'axe (Y) oblique ou perpendiculaire à l'axe d'étampage principal (X) est ou sont effectués simultanément à ou aux étampages effectués selon l'axe principal d'étampage (X).

7. Procédé d'étampage selon l'une des revendications 1 à 6, caractérisé en ce que la pression d'étampage nécessaire aux deux étampages de directions opposées selon l'axe principal (X) est délivrée par un seul cylindre (6).

8. Procédé d'étampage selon l'une des revendications 2 à 7, caractérisé en ce que la pression d'étampage nécessaire à ou aux étampages selon l'axe (Y) oblique ou perpendiculaire à l'axe principal d'étampage (X) est délivrée par un seul cylindre (5).

9. Presse d'étampage différentielle et/ou séquentielle pour la réalisation d'un étampage selon l'une des revendications 1 ou 3 à 8, caractérisée en ce qu'elle comporte notamment les éléments suivants:
- un pivot (62) et un premier poinçon (63) actionnés selon une première direction de l'axe principal d'étampage (X) par un premier cylindre (6), et
- un deuxième moyen d'étampage (21,32) agissant selon une deuxième direction de l'axe principal d'étampage (X) opposée a ladite première direction.

10. Presse d'étampage différentielle et'ou séquentielle pour la réalisation d'un étampage selon l'une des revendications 2 à 8, caractérisée en ce qu'elle comporte notamment les éléments suivants:
- un pivot (62) et un premier poinçon (63) actionnés selon une première direction de l'axe principal d'étampage (X) par un premier cylindre (6), et
- au moins un autre moyen d'étampage (42) agissant selon un axe (Y) oblique ou perpendiculaire audit axe principal d'étampage (X).

11. Presse d'étampage selon la revendication 9, caractérisée en ce que qu'elle comporte en outre au moins un autre moyen d'étampage (42) agissant selon un axe (Y) oblique ou perpendiculaire audit axe principal d'étampage (X).

12. Presse d'étampage selon l'une des revendications 9 ou 11 caractérisée en ce que le deuxième moyen d'étampage est constitué par un noyau d'extraction (32), mobile selon l'axe principal d'étampage (X) dans une chambre de noyau (23), et venant en appui contre le fond de ladite chambre lorsque la pression d'étampage est fournie par un premier cylindre (6) au noyau (62) et/ou au premier poinçon (62) opposés audit noyau d'extraction.

13. Presse d'étampage selon l'une des revendications 10 à 12 caractérisée en ce que l'autre moyen d'étampage agissant selon l'axe (Y) oblique ou perpendiculaire à l'axe principal d'étampage (X) est constitué par au moins une corne d'étampage (42) faisant partie d'un tiroir (4) mobile selon ledit axe (Y) oblique perpendiculaire à l'axe principal d'étampage (X).

14. Presse d'étampage selon la revendication 13, caractérisée en ce que le tiroir (4) est actionné en déplacement par des moyens (50,30) agissant selon l'axe principal d'étampage (X).

15. Presse d'étampage selon la revendication 13, caractérisée en ce que le déplacement du tiroir (4), respectivement de la corne d'étampage (42), selon une première direction de l'axe (Y) oblique ou perpendiculaire à l'axe principal d'étampage (X) est obtenu au moyen d'un poinçon (50) commandé par un cylindre (5) agissant selon l'axe principal d'étampage (X), ledit poinçon comportant une portion de surface inclinée (52) coopérant avec une autre portion de surface inclinée (41) dudit tiroir, de manière à transformer le mouvement de déplacement dudit poinçon selon une première direction de l'axe principal d'étampage (X) en un mouvement du tiroir (4) selon une première direction de l'axe (Y) oblique perpendiculaire à l'axe principal d'étampage (X).

16. Presse d'étampage selon la revendication 15, caractérisée en ce que le déplacement du tiroir (4), respectivement de la corne d'étampage (42), selon une deuxième direction de l'axe (Y) oblique ou perpendiculaire à l'axe principal d'étampage (X) est obtenu au moyen d'un extracteur (30) commandé par un cylindre (3) agissant selon l'axe principal d'étampage (X), ledit extracteur comportant une portion de surface inclinée (34) coopérant avec une autre portion de surface inclinée (40) dudit tiroir, de manière à transformer le mouvement de déplacement dudit extracteur selon une deuxième direction de l'axe principal d'étampage (X) en un mouvement du tiroir (4) selon une deuxième direction de l'axe (Y) oblique ou perpendiculaire à l'axe principal.

17. Presse d'étampage selon l'une des revendications 15 ou 16, caractérisée en ce que les angles d'inclinaison desdites surfaces inclinées (52,41,34,40) relativement à l'axe principal d'étampage sont de 45°.

18. Presse d'étampage selon la revendication 16, caractérisée en ce que l'extracteur (30) est muni d'une butée (31) apte à déplacer le noyau d'extracteur (32) selon l'axe principal d'étampage (X).

19. Presse d'étampage selon l'une des revendications 9 à 18, caractérisée en ce que le deuxième cylindre (5) est constitué en maître cylindre, le premier cylindre (6) étant constitué en cylindre secondaire ou esclave, disposé coaxialement au centre dudit maître cylindre.
